# EUROPÄISCHE PATENTANMELDUNG

(11) **EP 4 538 045 A1**
(43) Veröffentlichungstag der Anmeldung: **16.04.2025**
(21) Anmeldenummer: 24201816.6
(22) Anmeldetag: 23.09.2024
(51) Int. Cl.: B41J 25/00, B41J 3/407, B41J 25/316

(54) **VERFAHREN ZUR KALIBRIERUNG EINER DRUCKKOPFPOSITION**

(30) Priorität: 10.10.2023 DE 102023127607
(71) Anmelder: ISIMAT GmbH Siebdruckmaschinen, 73479 Ellwangen (DE)
(72) Erfinder: AICH, Albert, 73479 Ellwangen (DE)
(74) Vertreter: Zinsinger, Norbert

(57) **Zusammenfassung**

Die Erfindung betrifft ein Verfahren zur Kalibrierung der Positionierung eines Inkjet-Druckkopfs, wobei das Verfahren die folgenden Schritte umfasst: a) Drucken eines ersten Motivs an zumindest einer ersten Druckposition auf einer ersten Bahn auf ein Substrat; b) Positionieren des Druckkopfs auf einer zweiten Bahn; c) Drucken eines zweiten Motivs an zumindest einer zweiten Druckposition auf das Substrat; d) Optisches Erfassen des ersten Motivs und des zweiten Motivs mittels eines optischen Sensors; e) Bestimmen einer Größe einer relativen Positionsabweichung zwischen dem ersten Motiv und dem zweiten Motiv; f) Erzeugen eines Steuersignals basierend auf der Größe der relativen Positionsabweichung, wobei das Steuersignal verwendet wird, um die bestimmte relative Positionsabweichung auszugleichen.

## Beschreibung

Die Erfindung betrifft ein Verfahren zur Kalibrierung einer Druckkopfposition.

Beim Digitaldruck, insbesondere mit Inkjetdruckern, sollten die Abstände zwischen gedruckten Punktmustern und die Abstände auf einer Düsen-Platte eines Druckkopfs identisch sein, damit ein einheitliches Druckbild erstellt werden kann. Es ist jedoch möglich, dass bei der Positionierung der gedrucken Punktmuster Fehler erzeugt werden, wodurch bereits für ein menschliches Auge erkennbare Abweichungen im Druckbild erzeugt werden. Insbesondere in Bereichen, in denen gedruckte Punktmuster unterschiedlicher Bahnen in einer bestimmten durch die Bauform des Druckkopfes vorgegebenen Druck-Breite nebeneinander und/oder zumindest teilweise überlappend vorliegen. Die Überlappungsbereiche von unterschiedlichen Bahnen werden als Stitching-Bereich bezeichnet.

Der Fehler bei der Postionierung von gedruckten Punktmustern kann auf mehrere Fehlerquellen, wie mechanische, umgebungsbedingte, bauartbedinge Ursachen oder Kombinationen davon, zurückzuführen sein. Mögliche Fehlerquellen sind beispielsweise die mechanischen Ungenaugigkeiten der Druckkopfpositionierung, die Änderung vom Winkel des Druckkopfes zur bedruckenden Substratoberfläche, Ungenauigkeiten der Anordnung der Düsen an dem Druckkopf, Tropfenabweichungen oder auch eine Sammlung von verschiedensten eher minimalen Fehler und Einflussgrößen. Bei der Bedruckung von dreidimensional oder 2,5-dimensional geformten Substraten liegen im Vergleich zu zweidimensional geformten Substraten aufgrund der weiteren dritten Raumrichtung typischerweise zusätzliche Fehlerquellen vor.

Typischerweise erfolgt im Stand der Techink die Kalibrierung des Druckkopfs auf Basis einer Messung der Druckkopfposition bei der Bewegung entlang der Substratoberfläche mit hochauflösendem Messgeräten, wie beispielsweise Lasermesssensoren. Hierdurch werden Ist-Werte für die Druckkopfposition erhalten. Die gemessenen Ist-Werte werden von der Steuerung mit vorgegebenen Soll-Werten verglichen. Weichen Ist-Werte und Soll-Werte voneinander ab, wird die Druckkopfposition korrigiert.

Dies bietet jedoch den Nachteil, dass hierdurch lediglich eine einzelne mögliche Fehlerquelle, nämlich die Druckkopfposition angepasst wird. Andere Fehler, wie beispielhaft vorstehend genannt, können dabei nicht korrigiert und/oder kompensiert werden.

Ein weiterer Nachteil ist, dass mögliche Fehlerquellen lediglich durch den Erwerb einer möglichst genauen Vorrichtung reduziert werden können. Hiermit sind jedoch deutlich höhere Kosten verbunden. Mit jeder möglichen Fehlerquelle, die reduziert werden soll und einzeln angegangen wird, nehmen die Kosten weiter zu. Es können jedoch nur Fehlerquellen angegangen werden, die dem Betreiber der Vorrichtung bekannt sind. Eine Sammlung vieler kleinerer, gegebenenfalls unbekannter Fehler bleibt damit unkorrigiert.

Es ist nun eine Aufgabe der Erfindung, ein verbessertes Verfahren zur Kalibrierung einer Druckkopfposition bereitzustellen, wodurch die Positionierung des Druckkopfs alle Fehlerquellen bei der Erzeugung eines Punkmusters berücksichtigt.

Die Aufgabe wird gelöst durch ein Verfahren zur Kalibrierung der Positionierung eines Inkjet-Druckkopfs, insbesondere nach einem der Ansprüche 1 bis 15, wobei das Verfahren die folgenden Schritte umfasst, die bevorzugt in folgender Reihenfolge durchgeführt werden:
a) Drucken eines ersten Motivs an zumindest einer ersten Druckposition auf einer ersten Bahn auf ein Substrat, insbesondere mit dem Druckkopf,
b) Positionieren des Druckkopfs auf einer zweiten Bahn,
c) Drucken eines zweiten Motivs an zumindest einer zweiten Druckposition auf das Substrat,
d) Optisches Erfassen des ersten Motivs und des zweiten Motivs mittels eines optischen Sensors,
e) Bestimmen einer Größe einer relativen Positionsabweichung zwischen dem ersten Motiv und dem zweiten Motiv,
f) Erzeugen eines Steuersignals basierend auf der Größe der relativen Positionsabweichung, wobei das Steuersignal verwendet wird, um die bestimmte relative Positionsabweichung auszugleichen.

Durch das erfindungsgemäße Verfahren zur Kalibrierung einer Druckkopfposition wird es ermöglicht, alle möglichen Fehlerquellen während des Digitaldrucks zu berücksichtigen, ohne dass höhere Kosten beispielsweise durch den Erwerb einer Vorrichtung mit geringeren Fertigungstolzeranzen erzeugt werden. Vielmehr erfolgt die Einstellung der Position des Druckkopfs anhand der Analye eines auf einem Substrat erzeugten Druckbilds.

Hierbei ist es nicht notwendig, spezielle Kalibriersubstrate oder Kalibriertinten bereitzustellen. Vielmehr kann das Substrat herangezogen werden, welches auch im Druckverfahren verwendet wird. Dies bietet den Vorteil, dass das Substrat die für das Substrat typischen Toleranzen und Abweichungen aufweist, welche dann bei der Kalibrierung miteinbezogen sind. Da bei dem Kalibierverfahren die selben Farben wie im Druckverfahren verwendet werden, werden auch deren Eigenschaften, wie beispielsweise Tropf- und Spreiteigenschaften, mit berücksichtigt.

Außerdem erfolgt die Kalibrierung in Druckpositionen des Druckkopfs, die auch für das Druckverfahren relevant sind, beispielsweise in Stitching-Bereichen. Dies bedeutet, dass in diesen Druckpositionen bestimmte Toleranzen vorherschen, insbesondere mechanischer Natur wie beispielsweise die Schrittgenauigkeit des Antriebs des Positionsgebers des Druckkopfes, die auch für das anschließende Druckverfahren relevant sind.

Ein weiterer Vorteil ist, dass eine erneute Kalibrierung flexibel an die Bedürfnisse und Vorraussetzungen angepasst werden kann, da sie inline in einem Herstellungsverfahren durchgeführt werden kann. In einem Extremfall ist es möglich, eine Kalibrierung ständig während des Druckverfahrens, insbesondere vor jedem einzelnen Druckschritt, durchzuführen, welche hierbei durchgehend aktualisierte Korrekturwerte liefert und die maximal mögliche Genauigkeit der Druckkopfposition ermöglicht. Im anderen Extremfall ist es möglich, dass die Kalibrierung lediglich einmalig bei der Einrichtung der Maschine durchgeführt und erst dann wieder erneut kalibriert wird, wenn für die angestrebte Erzeugnisqualität unzureichende Abweichungen im Druckbild festgestellt werden.

Unter inline wird vorliegend verstanden, dass die Schritte des erfindungsgemäßen Verfahrens in und/oder während einem insbesondere kontinuierlichen Herstellungsverfahren durchgeführt werden, wobei das Herstellungsverfahren hierbei ein Druckverfahren zum Aufdrucken eines Dekordrucks aufweist. Das bedeutet, dass die Kalibrierung der Positionierung des Druckkopfes und das Aufdrucken des Dekordrucks im Wesentlichen ohne Unterbrechung, insbesondere während eines stetigen Herstellungsverfahrens, nacheinander erfolgt. Die Kalibrierung der Positionierung des Druckkopfs kann als integraler Bestandteil des Herstellungsverfahrens erfolgen. Ist beispielsweise, insbesondere nach einem Vorschub und/oder nach einem Wechsel des Substrats, die Kalibrierung der Positionierung des Druckkopfs erfolgt, schließt sich ohne Unterbrechung des Herstellungsverfahrens zumindest ein Schritt des Druckverfahrens zum Aufdrucken eines Dekordrucks an. Die einzelnen Schritte des erfindungsgemäßen Verfahrens und dem Verfahren zum Aufdrucken eines Dekordrucks gehen quasi nahtlos ineinander über. Insbesondere erfolgt bei einem inline durchgeführten Verfahren keine zwischenzeitliche Lagerung und/oder ein zwischenzeitliches Aufrollen bzw. Stapeln des Substrats. Das Herstellungsverfahren wird somit bevorzugt fortlaufend und ohne Unterbrechungen durchgeführt.

Weitere vorteilhafte Ausgestaltungen der Erfindung sind in den Unteransprüchen bezeichnet.

Vorzugsweise entsprechen die erste Bahn der ersten Druckkopfposition und die zweite Bahn der zweiten Druckkopfposition. Es ist möglich, dass der Druckkopf an ein oder mehrere weitere Bahnen mit einer entsprechenden Druckkopfposition angeordnet werden kann. Insbesondere erfolgt die Bestimmung der relativen Positionsabweichung jeweils zwischen zwei Motiven und/oder die Kalibrierung der Druckkopfposition erfolgt jeweils zwischen zwei spezifischen Bahnen. Unter den Motiven werden somit Prüfmotive verstanden und insbesondere keine Dekormotive. Beispielsweise wird die relative Positionsabweichung zwischen dem ersten Motiv auf der ersten Bahn und dem zweiten Motiv auf der zweiten Bahn bestimmt und vorzugsweise wird eine weitere relative Positionsabweichung des zweiten Motivs auf der zweiten Bahn relativ zu einem weiteren Motiv auf einer weiteren Bahn bestimmt.

Vorzugsweise entsprechen die Druckpositionen den Positionen der Düsen im Druckkopf, insbesondere einer Düsenplatte im Druckkopf. Somit entsprechen die Positionen der Motive ein oder mehreren Positionen der Düsen in dem Druckkopf, insbesondere wobei ein Motiv ein oder mehrere Druckpositionen umfassen kann. Es ist möglich, dass auf der ersten Bahn und auf der zweiten Bahn zum Drucken der Motive dieselben oder unterschiedliche Düse(n), also Druckposition(en) verwendet werden. Es ist möglich, dass eine Bahn ein oder mehrere Druckpositionen des Druckkopfs umfasst. Die Anzahl an Druckpositionen einer Bahn entspricht somit der maximalen Anzahl Düsen im Druckkopf und es ist möglich, dass eine Bahn eine Anzahl an Druckpositionen umfasst, die vollständig oder anteilig der maximalen Anzahl an Druckpositionen entspricht. Ist die Anzahl der Druckpositionen einer Bahn geringer als die maximal mögliche Anzahl, werden für das Verfahren der Kalibrierung der Druckkopfposition insbesondere die Druckpositionen verwendet, die an den Außenrändern der jeweiligen Bahn angeordnet sind.

Insbesondere werden die erste Bahn und die zweite Bahn nicht überlappend angeordnet. Mit anderen Worten sind die erste Bahn und die zweite Bahn nebeneinander angeordnet. Es ist hierbei kein Stitching-Bereich vorhanden. Dies bietet den Vorteil, dass sichergestellt wird, dass aufgedruckte Motive jeweils auf dem Material der Substratoberfläche und nicht auf bzw. überlappend mit bereits vorhandenen Motiven angeordnet werden. Hierdurch werden konstante Oberflächeneigenschaften in dieser Druckkopfposition für das Druckverfahren auf dem Substrat erreicht.

Alternativ ist es möglich, dass die erste Bahn und die zweite Bahn in einem Überlappungsbereich zumindest teilweise überlappen, bevorzugt nicht vollständig überlappend, insbesondere wobei das erste Motiv und das zweite Motiv in dem Überlappungsbereich angeordnet werden. Es ist somit ein Stitching-Bereich vorhanden, wodurch vorteilhafterweise ein für einen Betrachter optisch erkennbarer Übergangsbereich zwischen der ersten Bahn und der zweiten Bahn auf ein Minimum zumindest reduziert wird.

Es ist möglich, dass Motive, insbesondere das erste Motiv und/oder zweite Motiv, aus ein oder mehreren Referenzelementen gebildet werden, die bevorzugt aus der Gruppe ausgewählt werden, die aus Punkt, Strich, Kreuz, Kreis, Ellipse oder Kombinationen davon, besteht.

Vorzugweise weisen die ein oder mehreren Referenzelemente dieselbe Form auf.

Die minimalen Abmaße eines Motivs, bevorzugt eines Referenzelements, sind von der Tropfengröße der Düsen abhängig. Es ist jedoch möglich, dass die Motive eine Haupterstreckung entlang einer Raumrichtung aufweisen, die einem Vielfachen der minimalen Abmaße entspricht. Es ist möglich, dass diese Haupterstreckung ausgewählt ist aus einem Bereich von mehr als 0 mm bis 10 mm, bevorzugt 0,01 mm bis 7 mm, weiter bevorzugt 0,05 mm bis 5 mm. Hierdurch können für das erfindungsgemäße Verfahren eine ausreichende Datenmenge analysiert werden, ohne dass die Geschwindigkeit des durch das Drucken und Auswerten negativ beeinflusst wird.

Es ist möglich, dass die relative Positionsabweichung aus einer ersten und/oder einer zweiten relativen Raumrichtungsabweichung, insbesondere in eine x-Richtung und/oder in eine y-Richtung, zusammengesetzt wird. Insbesondere kann die erste Raumrichtung einer x-Richtung und die zweite Raumrichtung der y-Achse und eine dritte Raumrichtung der z-Achse zugeordnet werden.

Es kann sein, dass die relative Positionsabweichung eine erste relative Raumrichtungsabweichung umfasst, die die relative Raumrichtungsabweichung entlang der x-Achse beschreibt und dass die relative Positionsabweichung eine zweite relative Raumrichtungsabweichung umfasst, die die relative Raumrichtungsabweichung entlang der y-Achse beschreibt. Die Größe der relativen Positionsabweichung kann vorzugsweise aus den Größen der ein oder mehreren relativen Raumrichtungsabweichungen bestimmt werden.

Die Zuordnung bezieht sich hierbei auf ein dreidimensionales Koordinatensystem, wobei die Düsen in einer von der x- und y-Achse aufgespannten Ebene angeordnet sind. Mit anderen Worten umfasst die von der x- und y-Achse aufgespannten Ebene die dem Substrat zugewandte Oberfläche der Düsenplatte. Die z-Achse steht senkrecht auf dieser aufgespannten Ebene in Richtung der zu bedruckenden Substratoberfläche.

Die Flächennormale der Düsenplatte, die parallel zu dieser z-Achse verläuft, ist bevorzugt parallel zu einer Flächennormalen der zu bedruckenden Substratoberfläche, die sich während des Druckvorgangs direkt unterhalb der Düsenplatte befindet. Insbesondere wird unter der zu bedruckenden Substratoberfläche, die sich während des Druckvorgangs direkt unterhalb der Düsenplatte befindet, die Substratoberfläche verstanden, die jeweils der entsprechenden Bahn zugeordnet ist, welche der jeweiligen Position des Druckkopfes entspricht.

Das heißt, dass insbesondere der Teil der Substratoberfläche, der sich während des Druckvorgangs direkt unterhalb der Düsenplatte befindet, bevorzugt weitgehend parallel zu der Oberfläche der Düsenplatte verläuft oder die Flächennormale der Düsenplatte und die Flächennormale des Teils der Substratoberfläche, der sich während des Druckvorgangs direkt unterhalb der Düsenplatte befindet, bevorzugt weitgehend parallel verlaufen. Mit anderen Worten wird auf den Teil der Substratoberfläche gedruckt, der weitestgehend parallel zur Düsenplatte verläuft oder deren Flächennormale weitestgehend parallel zur Flächennormalen der Düsenplatte verläuft.

Insbesondere wenn es sich um dreidimensional oder 2,5-dimensional gekrümmte Substratoberflächen handelt, ist es vorteilhaft, den Abstand entlang der z-Achse zwischen der Düsenplatte und dem Teil der Substratoberfläche, der sich während des Druckvorgangs direkt unterhalb der Düsenplatte befindet, einzustellen, insbesondere der sich über die gesamte Substratoberfläche lokal ändernden Geometrie jeweils lokal anzupassen, damit stets eine möglichst hohe lokale Parallelität von Düsenplatte und Substratoberfläche erreicht wird.

Es ist vorteilhaft, wenn zwischen zueinander benachbarten Bahnen der Bedruckung auf der Substratoberfläche jeweils die Flächennormale der Düsenplatte und/oder die Flächennormale der Substratoberfläche bei der Justierung der lokalen Parallelität von Düsenplatte und Substratoberfläche möglichst wenig abweichend verstellt werden muss, damit starke Winkelunterschiede zwischen derartigen benachbarten Bahnen zu vermeiden. Dabei ist es bevorzugt, wenn die Flächennormale der Düsenplatte von einer Bahn mit der Flächennormale der Düsenplatte der jeweils benachbarten Bahn um einen Winkel von weniger als 30°, bevorzugt um weniger als 20°, voneinander abweichen und/oder wenn die Flächennormale der Substratoberfläche von einer Bahn mit der Flächennormale der Substratoberfläche der jeweils benachbarten Bahn um einen Winkel von weniger als 30°, bevorzugt um weniger als 20°, voneinander abweichen.

Es ist vorteilhaft, wenn insbesondere alle Düsen der Düsenplatte, insbesondere alle Düsen der Düsenplatte, die der entsprechenden Bahn zugeordnet sind, einen spezifizierten maximalen Abstand entlang der z-Achse zu dem Teil der Substratoberfläche, der sich während des Druckvorgangs direkt unterhalb der Düsenplatte befindet, aufweisen.

Es ist bevorzugt, dass alle Düsen der Düsenplatte, insbesondere alle Düsen der Düsenplatte, die der entsprechenden Bahn der zugeordnet sind, einen maximalen Abstand von 15 mm entlang der z-Achse, weiter bevorzugt einen maximalen Abstand von 10 mm entlang der z-Achse, noch weiter bevorzugt einen maximalen Abstand von 5 mm entlang der z-Achse, zu dem Teil der Substratoberfläche, der sich während des Druckvorgangs direkt unterhalb der Düsenplatte befindet, aufweisen. Damit kann eine weitgehend gleichbleibende Qualität der Bedruckung, insbesondere innerhalb einer Bahn und/oder Druckkopfposition, erreicht werden.

Besonders bevorzugt ist es, wenn der Abstand der Düsenplatte entlang der z-Achse zu dem Teil der Substratoberfläche, der sich während des Druckvorgangs direkt unterhalb der Düsenplatte befindet, zwischen benachbarten Bahnen sich um nicht mehr als 10 mm entlang der z-Achse, bevorzugt um nicht mehr als 5 mm entlang der z-Achse unterscheidet.

Um einen solchen Abstand aller Düsen der Düsenplatte entlang der z-Achse zu dem Teil der Substratoberfläche, der sich während des Druckvorgangs direkt unterhalb der Düsenplatte befindet, einzustellen, kann das Substrat oder eine Halterung des Substrats vor und/oder während des Druckvorgangs entsprechend nachjustiert werden und/oder es kann die Düsenplatte vor und/oder während des Druckvorgangs entsprechend nachjustiert werden.

Bevorzugt ist es, wenn die Düsenplatte und/oder das Substrat und/oder die Halterung, bevorzugt translatorisch, entlang der z-Achse verstellt werden. Weiter ist es möglich, dass das Substrat und/oder die Halterung des Substrats um einen Winkel relativ zur Düsenplatte verstellt wird. Alternativ oder zusätzlich ist es möglich, dass die Düsenplatte relativ zum Substrat und/oder relativ zu der Halterung des Substrats um einen Winkel verstellt werden.

Die x-Achse kann entlang der Achse eines Antriebs, insbesondere Linearantriebs, verlaufen, der verwendet wird, um die Druckkopfposition einzustellen.

In Schritt d) werden die Motive optisch erfasst. Es ist möglich, dass hierbei ein Bild eines Bereichs, der die Motive umfasst, aufgenommen wird, welches in Schritt e) bereitgestellt werden kann. Es ist möglich, dass das Bild digital zumindest zwischengespeichert und ausgewertet wird. Alternativ oder zusätzlich ist es möglich, dass die optische Erfassung kontinuierlich an einer Filmaufzeichnung erfolgt. Unter Bild wird im Folgenden ein digitales Bild oder ein Frame einer Filmaufzeichnung verstanden.

Der Bildbereich wird so gewählt, dass das erste, zweite, dritte und/oder vierte Motiv vollständig umfasst wird. Die maximalen Abmessungen der Motive, werden somit durch den Bildbereich definiert. Beispielsweise wird bei einer 280x Vergrößerung durch den optischen Sensor ein Bildbereich mit den Abmessungen von 0,9 mm x 1,7 mm erhalten.

Es ist möglich, dass zum Erfassen der relativen Positionsabweichung, insbesondere zu Beginn von Schritt d), Teilbereiche definiert werden, wobei jedem Teilbereich jeweils ein Motiv, bevorzugt jeweils ein Referenzelement, zugeordnet wird. Ein in Schritt e) bereitgestelltes Bild kann einen solchen Teilbereich des optisch erfassten Bereichs des optischen Sensors umfassen. Die Teilbereiche weisen bevorzugt die Form eines Rechtecks auf.

Hierdurch wird vorteilhafterweise sichergestellt, dass die relative Positionsabweichung zwischen spezifischen Motiven bestimmt wird. Andere prägnante Markierungen, Aussparungen und/oder Muster auf der Substratoberfläche, die ansonsten fälschlicherweise als Motiv erkannt werden könnten, werden dabei von einer Auswertung ausgeschlossen.

Um die Genauigkeit der Bestimmung der relativen Positionsabweichung weiter zu erhöhen, ist es möglich, die mittels des Sensors optisch erfassten Motive, insbesondere Foto und/oder Filmaufzeichnung der Motive, mit zumindest einem Filter zu bearbeiten. Vorzugsweise wird der zumindest eine Filter jeweils auf einen Teilbereich angewendet.

Beispielsweise kann zumindest ein Farbfilter und/oder zumindest ein Bild-Filter verwendet werden. Es kann zumindest ein Farb-Filter verwendet werden, der aus der Gruppe ausgewählt wird, die aus Umwandlung des Bildes in ein Graustufen-Bild, Extraktion eines einzelnen Farbkanals, und/oder Kombinationen davon, besteht.

Beispielsweise kann der extrahierte Farbkanal der rote, grüne oder blaue Farbkanal sein, wenn das Bild im RGB-Format vorliegt. Alternativ kann der extrahierte Farbkanal der Farbkanal für Cyan, Magenta oder Gelb oder Schwarz sein, wenn das Bild im CMYK-Format vorliegt.

Es kann zumindest ein Bild-Filter verwendet werden, der ausgewählt wird aus der Gruppe, die aus Hervorheben von Kanten, Verwischen von Kanten, Umwandlung des Bildes in ein Graustufen-Bild mit nachfolgender Umwandlung in ein binäres Bild in Abhängigkeit eines vorgegebenen Grenzwertes, Umwandlung in ein Graustufenbild mit nachfolgender Normierung der Graustufen zwischen weiß und schwarz, Rauschunterdrückung, und/oder Kombinationen davon, besteht.

Unter einem Graustufenbild wird ein Bild verstanden, dessen Pixel keine Farben aufweist und unterschiedliche Schwarzanteile von Schwarz bis Weiß aufweist. Die Schwarzanteile sind in einer Skala angeordnet, die 256 Werte aufweist, wobei Schwarz den Wert 0 und Weiß den Wert 255 einnimmt. Unter einem binären Bild wird ein Bild verstanden, dass nur schwarze und weiße Pixel aufweist.

Es ist möglich, dass, bevorzugt in Schritt e), zum Bestimmen der Größe der relativen Positionsabweichung ein erster Abstand c1 ermittelt wird. Der erste Abstand c1 wird insbesondere zwischen dem ersten und zweiten Motiv bestimmt und entspricht vorzugsweise einem Ist-Wert des Abstands zwischen dem ersten und zweiten Motiv.

Vorzugsweise wird der erste Abstand c1 in zumindest eine Raumrichtung bestimmt, bevorzugt für die erste und/oder zweite Raumrichtung bestimmt. Es ist somit möglich, dass der erste Abstand c1 eine Größe in die erste Raumrichtung und eine Größe in die zweite Raumrichtung aufweist.

Es ist möglich, dass zum Bestimmen der relativen Positionsabweichung, bevorzugt Raumrichtungsabweichungen, ein zweiter Abstand c2 ermittelt wird. Der zweite Abstand c2 entspricht dem Soll-Wert des Abstands und/oder einem ganzzahligen Vielfachen des Soll-Werts des Abstands zwischen dem ersten und zweiten Motiv, weiter bevorzugt zwischen dem ersten und zweiten Motiv, insbesondere in zumindest eine Raumrichtung. Insbesondere entspricht der zweite Abstand c2 dem Düsenabstand oder einem ganzzahligen Vielfachen des Düsenabstands, insbesondere in der Düsenplatte des Druckkopfs. Beispielsweise kann der zweite Abstand c2 eine Größe ausgewählt aus einem Bereich von 6 Düsen bis 24 Düsen, bevorzugt 12 Düsen bis 18 Düsen, aufweisen.

Vorzugsweise wird, insbesondere in Schritt a), auf der ersten Bahn auf dem Substrat ein drittes Motiv und ein viertes Motiv gedruckt. Bevorzugt wird das dritte Motiv an zumindest einer dritten Druckposition und vierte Motiv an zumindest einer vierten Druckposition angeordnet. Das dritte und vierte Motiv kann mittels des optischen Sensors optisch erfasst werden.

Es ist möglich, dass das dritte und/oder vierte Motiv aus ein oder mehreren Referenzelementen gebildet wird, die bevorzugt aus der Gruppe ausgewählt sind, die aus Punkt, Strich, Kreuz, Kreis, Ellipse oder Kombinationen davon, besteht. Es ist möglich, dass die ein oder mehreren Referenzelemente dieselbe Form aufweisen.

Es ist möglich, dass das dritte und/oder vierte Motiv, vorzugsweise Referenzelemente des dritten und/oder vierten Motivs, dem ersten Motiv, insbesondere den Referenzelementen des ersten Motivs, entspricht oder zumindest teilweise von diesem umfasst wird. Bevorzugt umfasst die zumindest eine erste Druckposition die zumindest eine dritte und/oder vierte Druckposition. Insbesondere ist es möglich, dass zumindest eines der ein oder mehreren Referenzelemente des ersten Motivs vom dritten Motiv umfasst wird und/oder zumindest ein weiteres der ein oder mehreren Referenzelemente des ersten Motivs vom vierten Motiv umfasst werden.

Vorzugsweise wird zwischen dem dritten Motiv und dem vierten Motiv der zweite Abstand c2 in zumindest eine Raumrichtung bestimmt, bevorzugt für die erste und zweite Raumrichtung bestimmt wird. Es ist somit möglich, dass der zweite Abstand c2 eine Größe in die erste Raumrichtung und eine Größe in die zweite Raumrichtung aufweist.

Es ist möglich, dass die Größe der ersten und/oder der zweiten relativen Raumrichtungsabweichung aus einem der ein oder mehreren Referenzelementen bestimmt wird.

Es ist möglich, dass die Größe der relativen Positionsabweichung, bevorzugt der relativen Raumrichtungsabweichung, mehrmals an jeweils unterschiedlichen Referenzelementen durchgeführt wird.

Es möglich, dass die Größe der ersten und zweiten relativen Raumrichtungsabweichung aus demselben Referenzelement der ein oder mehreren Referenzelemente erzeugt wird. Dies ist insbesondere bei Referenzelementen möglich, deren Form eine Drehsymmetrie aufweisen. Hierbei werden die Referenzelemente bevorzugt in Form eines Punktes, eines Kreuzes und/oder eines Kreises angeordnet.

Alternativ oder zusätzlich ist es möglich, dass die Größe der ersten und zweiten relativen Raumrichtungsabweichung aus jeweils unterschiedlichen Referenzelementen bestimmt wird.

Es ist möglich, dass das Referenzelement der ein oder mehreren Referenzelemente, das zum Bestimmen der Größe der ersten Raumrichtungsabweichung verwendet wird, im Vergleich zum Referenzelement der ein oder mehreren Referenzelemente, das zum Bestimmen der Größe der zweiten Raumrichtungsabweichung verwendet wird, um einen definierten Winkel, insbesondere um 90°, gedreht angeordnet wird.

Beispielsweise kann ein erstes Referenzelement in Form eines Strichs angeordnet werden, dessen Erstreckung in die erste Raumrichtung erfolgt, und ein zweites Referenzelement in Form eines Strichs, dessen Erstreckung in die zweite Raumrichtung erfolgt.

Es ist möglich, dass die Größe der relativen Positionsabweichung aus der Differenz zwischen dem ersten Abstand c1 und dem zweiten Abstand c2, insbesondere jeweils für die erste und/oder zweite Raumrichtung, ermittelt wird.

Mit anderen Worten kann die Größe der relativen Positionsabweichung, insbesondere jeweils für die erste und/oder zweite Raumrichtung durch Gleichung (1) dargestellt werden, wobei die Größe der relativen Positionsabweichung mit Li bezeichnet ist: $Li = c 1 - c 2$

Wird die Größe der relativen Positionsabweichung in Abhängigkeit der ersten und/oder zweiten Raumrichtung, also als die Größe der relativen Raumrichtungsabweichung, angegeben, ergeben sich somit die folgenden Gleichungen (2) bis (3): ${Li}_{x} = c {1}_{x} - c {2}_{x}$ ${Li}_{y} = c {1}_{y} - c {2}_{y}$

In den Gleichungen (2) und (3) wird die relative Raumrichtungsabweichung der ersten Raumrichtung mit Liₓ und die relative Raumrichtungsabweichung der zweiten Raumrichtung mit Li_{y} bezeichnet. Die relativen Raumrichtungsabweichungen lassen sich durch die Größen des ersten Abstands c1 und des zweiten Abstands c2 der jeweiligen Raumrichtung bestimmen. Die Größe in die erste Raumrichtung des ersten Abstands c1 wird mit c1ₓ bezeichnet und die Größen in die zweite Raumrichtung des ersten Abstands c1 wird mit c1_{y} bezeichnet. Die Bezeichnung der Größen des zweiten Abstands c2 erfolgt analog.

Die Größe der relativen Positionsabweichung, bevorzugt Raumrichtungsabweichung, ist positiv, wenn der erste Abstand c1 zwischen dem ersten und zweiten Motiv zu groß ist. Ist der erste Abstand c1 zwischen dem ersten und zweiten Motiv zu klein, weist die Größe der relativen Positionsabweichung, bevorzugt Raumrichtungsabweichung, einen negativen Wert auf. Beträgt die Größe der relativen Positionsabweichung, bevorzugt Raumrichtungsabweichung, null, so entspricht der erste Abstand c1 zwischen dem ersten und zweiten Motiv dem angestrebten optimalen Abstand.

Insbesondere werden der erste Abstand c1, der zweite Abstand c2, die relative Positionsabweichung und/oder die relative Raumrichtungsabweichungen als eine Anzahl an Pixeln ermittelt. Durch den konstanten Abstand des optischen Sensors zur Substratoberfläche und der bekannten Auflösung des optischen Sensors kann die Anzahl an Pixeln umgerechnet werden. Hierdurch kann dann ein Steuersignal erzeugt werden. Beispielsweise kann hierbei die Anzahl an Pixeln, die den Abstand zwischen dem dritten und vierten Motiv bilden, herangezogen werden. Dies, da der zweite Abstand c2, also der Abstand zwischen Düsen im Druckkopf unveränderlich und bekannt ist. Es kann somit ein Faktor erstellt werden, um die ermittelte Anzahl an Pixeln in ein metrisches System umzurechnen.

Zur Bestimmung der Größe der relativen Positionsabweichung, bevorzugt zumindest einer relativen Raumrichtungsabweichung, ist es möglich, dass das Verfahren, insbesondere Schritt e), die folgenden Teilschritte umfasst, die bevorzugt in angegebener Reihenfolge durchgeführt werden:
- Bereitstellen eines Bildes der optisch erfassten Motive, insbesondere des ersten, zweiten, dritten und/oder vierten Motivs,
- Aufsummieren der Farbwerte und/oder Grauwerte der Pixel, die in dem Bild jeweils in einer Pixelzeile vorliegen, wobei die Pixelzeile entlang der ein oder mehreren Haupterstreckungen des jeweiligen Motivs, verläuft,
- Erstellen jeweils eines Histogramms über die Pixelzeilen auf Basis der aufsummierten Farbwerte und/oder Grauwerte und/oder vorzugsweise Helligkeitswerte,
- Ermitteln jeweils des Extremwerts, bevorzugt Maximum oder Minimum, der Histogramme,
- Ermitteln des geringsten Abstands zwischen den Extremwerten der Histogramme der optisch erfassten Motive, insbesondere zwischen dem ersten und zweiten Motiv und/oder zwischen dem dritten und vierten Motiv.

Beim Erstellen des Histogramms werden insbesondere nicht-binäre Bilder, weiter bevorzugt Graustufenbilder, der optisch erfassten Motive bereitgestellt. Es ist möglich, dass die Summe der aufsummierten Farbwerte und/oder Grauwerte jeder Pixelzeile durch die Anzahl der Pixel dividiert wird. Der sich daraus ergebene Mittelwert kann als Helligkeitswert der jeweiligen Pixelzeile verstanden werden. Die Histogramme können alternativ oder zusätzlich auf den Helligkeitswerten der Pixelzeilen erstellt werden.

Das Histogramm wird bevorzugt entlang der Haupterstreckung der Motive und/oder den von ihnen umfassten Referenzelementen erstellt. Besonders bevorzugt liegt das Motiv, bevorzugt Referenzelement, in Form eines Strichs vor. Die Haupterstreckung der Motive oder Referenzelemente liegt vorzugsweise in Richtung der ersten Raumrichtung oder der zweiten Raumrichtung vor. Es ist auch möglich, dass ein Motiv und/oder Referenzelement zwei oder mehrere Haupterstreckungen, beispielsweise in Form eines Kreuzes, aufweist.

Liegt beispielsweise ein Motiv vor, das im Vergleich zum Substrat dunkler ist, kann aus den aufsummierten Farbwerten, Grauwerten und/oder Helligkeitswerten als Extremwert ein Minimum ermittelt werden. Ist das Motiv im Vergleich zum Substrat heller, ergibt sich als Extremwert ein Maximum. Die jeweilige Pixelzeile in der der Extremwert angeordnet ist, kann entlang der Raumrichtung der Pixelzeile als Mittellinie des Motivs, bevorzugt Referenzelements, verstanden werden. Der geringste Abstand zwischen den Extremwerten der Motive, bevorzugt Referenzelemente, kann dem Abstand zwischen deren Mittellinien entsprechen. Der ermittelte geringste Abstand zwischen den Extremwerten oder Mittellinien entspricht dem ersten Abstand c1 zwischen dem ersten und zweiten Motiv und/oder dem zweiten Abstand c2 zwischen dem dritten und vierten Motiv.

Die vorstehend beschriebene Bestimmung der Größe der relativen Positionsabweichung mittels Histogramms bietet den Vorteil, dass die Größe der relativen Positionsabweichung, bevorzugt die Größen der Raumrichtungsabweichungen, auf einen Mittelwert über mehrere Pixel entlang der Haupterstreckung des Referenzelements basieren. Hierdurch werden besonders genaue Werte erhalten.

Vorzugweise werden bei der Bestimmung der Größe der relativen Positionsabweichung mittels Histogramms, Motive verwendet, die zumindest zwei Referenzelemente aufweisen, wobei bevorzugt die Größe der ersten und zweiten relativen Raumrichtungsabweichung, jeweils mittels unterschiedlichen Referenzelementen ermittelt werden.

Alternativ oder zusätzlich ist es möglich, dass das Verfahren, insbesondere Schritt e), die folgenden Teilschritte umfasst:
- Ermitteln der geometrischen Schwerpunkte der optisch erfassten Motive, insbesondere des ersten und zweiten Motivs und/oder des dritten und vierten Motivs, bevorzugt jeweils zumindest eines umfassten Referenzelements,
- Ermitteln des geringsten Abstands der geometrischen Schwerpunkte der optisch erfassten Motive, insbesondere zwischen dem ersten und zweiten Motiv und/oder zwischen dem dritten und vierten Motiv, bevorzugt jeweils zumindest eines umfassten Referenzelements.

Vorzugsweise liegt bei der Ermittlung des geometrischen Schwerpunkts das optisch erfasste Motiv, bevorzugt erste, zweite, dritte und/oder vierte Motiv, als binäres Bild vor.

Der Vorteil an vorstehend beschriebener Vorgehensweise ist, dass das erste und zweite Motiv jeweils nur ein Referenzelement benötigt, um das Ermitteln der Größe der ersten und zweiten relativen Raumrichtungsabweichung zu ermöglichen. Vorzugweise liegt das Motiv, bevorzugt das Referenzelement, hierbei in einer Form vor, die eine Drehsymmetrie aufweist. Beispielsweise liegen die Referenzelemente in Form eines Punktes, eines Kreuzes und/oder eines Kreises vor.

Beim Erzeugen des Steuersignals wird bevorzugt die bestimmte relative Positionsabweichung auf die ursprüngliche Größe der Bewegung des Druckkopfs oder des Substrats aufaddiert. Es ist möglich, dass das Steuersignal aus einem ersten und/oder einem zweiten Teilsteuersignal, insbesondere in erster und/oder zweiter Raumrichtung, zusammengesetzt wird.

Insbesondere wird aus der Größe der ersten relativen Raumrichtungsabweichung ein erstes Teilsteuersignal und/oder aus der Größe der zweiten relativen Raumrichtungsabweichung ein zweites Teilsteuersignal erzeugt.

Es kann sein, dass das Steuersignal das erste Teilsteuersignal umfasst, um die Größe der relativen Raumrichtungsabweichung entlang der ersten Raumrichtung auszugleichen und das zweites Teilsteuersignal, um die Größe der relativen Raumrichtungsabweichung entlang der zweiten Raumrichtung auszugleichen.

Es ist möglich, dass das erfindungsgemäße Verfahren inline während eines Herstellungsverfahrens durchgeführt wird, in dem das erhaltene Produkt ein mit einem Dekordruck bedrucktes Substrat aufweist. Das Herstellungsverfahren umfasst somit ein Verfahren zum Bedrucken des Substrats. Es ist möglich, dass die Verfahrensschritte vor, während und/oder nach einem Verfahren zum Bedrucken des Substrats jeweils einmalig oder jeweils mehrmals durchgeführt werden. Insbesondere können die Verfahrensschritte des Verfahrens zeitlich an Verfahrensschritte, insbesondere Prozesstakte, des Verfahrens zum Bedrucken des Substrats, angepasst werden. Dies bietet den Vorteil, dass die Kalibrierung der Druckkopfposition inline und/oder kontinuierlich zum Druckverfahren durchgeführt werden kann. Beispielsweise ist es möglich, dass die Kalibrierung nach jedem Druckschritt und/oder nach jedem Substratwechsel und/oder nach einem Signal aus der Qualitätskontrolle durchgeführt werden kann.

Es ist beispielsweise möglich, die Kalibrierung der Druckkopfposition unmittelbar vor dem Druckverfahren auf dem zu bedruckenden Substrat durchzuführen. Dabei ist es bevorzugt, wenn die zur Kalibrierung der Druckkopfposition dienenden Motive durch die nachfolgende Bedruckung mit einen Dekordruck, überdeckt werden und/oder so in dem aufgebrachten Dekordruck positioniert sind, dass sie optisch unauffällig sind. Hierunter wird insbesondere verstanden, dass die Motive, vorzugsweise mit dem unbewaffnetem menschlichen Auge, innerhalb des Dekordrucks nicht wahrnehmbar sind. Der Dekordruck wird bevorzugt jeweils zumindest in einem Teilbereich der ersten und zweiten Bahn aufgedruckt.

Es ist weiterhin möglich, dass die Kalibrierung der Druckkopfposition auf dem zu bedruckenden Substrat an einer Vielzahl von Druckkopfpositionen, die über die zu bedruckende Substratoberfläche verteilt sind, durchgeführt wird. Damit werden unterschiedliche Bereiche der zu bedruckenden Substratoberfläche mit der Kalibrierung erfasst und insbesondere damit auch unterschiedliche dreidimensionale oder 2,5-dimensionale geformte Bereiche der zu bedruckenden Substratoberfläche mit der Kalibrierung erfasst.

Es ist möglich, dass die Kalibrierung der Druckkopfpositionen für alle Bahnen durchgeführt wird und anschließend die Schritte des Verfahrens zum Verfahren zum Bedrucken des Substrats durchgeführt werden. Alternativ ist es möglich, dass eine Kalibrierung von zwei Bahnen zueinander mit anschließendem Bedrucken des Substrats mit einem Dekordruck im Bereich der beiden Bahnen durchgeführt wird. Nach dem Bedrucken erfolgt dann eine Kalibrierung einer weiteren Bahn zu einer der bereits bedruckten Bahnen und anschließend wird im Bereich der weiteren Bahn ein Dekordruck im Bereich der weiteren Bahn auf das Substrat gedruckt. Diese Vorgehensweise kann wiederholt werden, bis alle Bahnen zueinander kalibriert wurden.

Es ist weiterhin möglich, dass die Kalibrierung der Druckkopfposition auf dem zu bedruckenden Substrat für unterschiedlich beschaffene Substrate, insbesondere aus unterschiedlichen Materialien und/oder mit unterschiedlichen dreidimensionalen oder 2,5-dimensionalen geformten Geometrien durchgeführt wird.

Es ist weiterhin möglich, dass die Kalibrierung der Druckkopfposition auf dem zu bedruckenden Substrat für weitgehend identische Substrate, insbesondere aus weitgehend identischen Materialien und/oder mit weitgehend identischen dreidimensionalen oder 2,5-dimensionalen geformten Geometrien durchgeführt wird. Dies kann beispielsweise dazu dienen, Schwankungen in der Qualität zwischen unterschiedlichen Chargen oder Lieferungen des Substrats mit der Kalibrierung zu erfassen.

Es ist weiterhin möglich, dass die Kalibrierung der Druckkopfposition auf dem zu bedruckenden Substrat auf ein und demselben mehrfach, insbesondere an unterschiedlichen Druckkopfpositionen und/oder zu unterschiedlichen Zeitpunkten, beispielsweise vor und/oder nach jeder zu druckenden Prozessfarbe, durchgeführt wird.

Der Druckkopf, dessen Position durch das Verfahren kalibriert wird, ist insbesondere in einer Vorrichtung angeordnet. Für den Druckkopf kann zumindest eine erste und zweite Druckkopfposition eingestellt werden. Die Vorrichtung kann weitere Druckköpfe aufweisen, die jeweils unabhängig voneinander Druckkopfpositionen aufweisen. Der Druckkopf weist bevorzugt mehrere Düsen auf, deren Positionen im Druckkopf zueinander unveränderlich sind. Die Positionen der Düsen im Druckkopf und damit die Druckpositionen werden typischerweise durch eine Düsenplatte vorgegeben. Der Druckkopf ist ein Inkjet-Druckkopf, bevorzugt ein Drop-On-Demand-Druckkopf, weiter ein Piezo-elektrischer Inkjet-Druckkopf und/oder thermoelektrischer Inkjet (BubbleJet)-Druckkopf.

Der Druckkopf ist insbesondere mit einem ersten Antrieb, insbesondere Linearantrieb, verbunden. Der erste Antrieb weist einen ersten Positionsgeber auf. Mittels des ersten Antriebs kann die Druckkopfposition relativ zum Substrat in ein oder mehrere Raumrichtungen, insbesondere in die erste und/oder zweite Raumrichtung, angepasst werden, insbesondere gesteuert und/oder geregelt werden. In einer bevorzugten Ausführung ist es möglich, dass der Druckkopf drehbar ausgeführt ist, so dass der Winkel des Druckkopfs relativ zur Substratoberfläche und/oder relativ zu der Halterung des Substrats angepasst, insbesondere gesteuert und/oder geregelt, werden kann.

Durch den Druckkopf werden Motive auf ein Substrat gedruckt. Das Substrat kann auf einer Halterung, bevorzugt Klemmeinrichtung, Steckeinrichtung, Achse und/oder Dorn, angeordnet werden. Das Substrat, insbesondere die Halterung, ist mit einem zweiten Antrieb, bevorzugt rotierenden Antrieb, verbunden. Der zweite Antrieb weist einen zweiten Positionsgeber auf. Mittels des zweiten Antriebs kann das Substrat und/oder die Halterung während des Verfahrens entlang einer Achse rotiert werden. Es ist möglich, dass der zweite Antrieb und/oder die Halterung es ermöglicht, dass die Position des Substrats relativ zum Druckkopf, insbesondere in der ersten, zweiten und/oder dritten Raumrichtung, und/oder der Winkel des Substrats relativ zum Druckkopf angepasst, insbesondere gesteuert und/oder geregelt, wird. Hierzu ist es möglich, dass ein drittes Teilsteuersignal für den zweiten Antrieb erzeugt wird.

Typischerweise ist die Größe der relativen Positionsabweichung, insbesondere in zumindest einer Raumrichtung, geringer als der Abstand zwischen zwei Düsen im Druckkopf. Die geringste Schrittweite des ersten und/oder zweiten Antriebs ist typischerweise geringer als die Größe der relativen Positionsabweichung, insbesondere in zumindest eine Raumrichtung.

Weiter weist die Vorrichtung einen optischen Sensor auf, mittels dem die Motive, insbesondere das erste, zweite, dritte und/oder vierte Motiv, optisch erfasst werden.

Es ist möglich, dass der optische Sensor eine Kamera ist. Vorzugsweise ist der optische Sensor eine RGB-Kamera, eine Graustufen-Kamera und/oder eine Schwarz-Weiß-Kamera.

Vorzugsweise kann die Position des optischen Sensors, insbesondere relativ zum Substrat, angepasst, insbesondere gesteuert und/oder geregelt, werden. Hierbei wird der Abstand des optischen Sensors zum Substrat konstant gehalten. Beispielsweise kann die Position des optischen Sensors relativ zum Substrat mittels eines Antriebs umfassend einen Positionsgebers angepasst, insbesondere gesteuert und/oder geregelt, werden. Hierbei kann der optische Sensor einen dritten Antrieb umfassend einen dritten Positionsgeber aufweisen. Alternativ oder zusätzlich kann die Position des optischen Sensors relativ zum Substrat mittels des ersten und/oder zweiten Antriebs angepasst, bevorzugt geregelt und/oder gesteuert, werden.

Basierend auf der ermittelten Größe der relativen Positionsabweichung zwischen den Motiven, insbesondere zwischen dem ersten und zweiten Motiv, kann eine Steuereinheit ein Steuersignal erzeugen und/oder verarbeiten und an den ersten und/oder zweiten Antrieb senden.

Das Steuersignal kann verwendet werden, um die bestimmte relative Positionsabweichung zwischen den Motiven auszugleichen, insbesondere mittels des ersten Antriebs und/oder mittels des zweiten Antriebs.

Es ist möglich, dass das Substrat zumindest im Bereich der ersten und/oder zweiten Bahn eine dreidimensional oder 2,5-dimensional geformte Oberfläche aufweist. Mit anderen Worten weist das Substrat zumindest in dem Bereich der ersten und/oder der zweiten Bahn eine Oberfläche auf, die sich entlang der drei Raumrichtungen erstreckt. Die Oberfläche des Substrats kann in dem Bereich der ersten und/oder zweiten Bahn aus flachen oder gekrümmten Flächenstücken zusammengesetzt sein. Im Bereich der ersten und/oder zweiten Bahn kann das Substrat Flächenstücke aufweisen, die in einem Winkel zu der von der ersten Raumrichtung und der zweiten Raumrichtung aufgespannten Ebene angeordnet sein können und optional Flächenstücke, die in der der von der ersten Raumrichtung und der zweiten Raumrichtung aufgespannten Ebene angeordnet sind.

Weiter ist es möglich, dass das Substrat während des Verfahrens entlang einer Rotationsachse rotiert wird und/oder dass der Winkel des Substrats im Bezug zu der von der ersten Raumrichtung und der zweiten Raumrichtung aufgespannten Ebene, insbesondere Düsenplatte, variiert wird. Es ist möglich, dass die erste, zweite und optional weitere Bahn entlang der Rotationsrichtung des Substrats angeordnet wird.

Weiter ist möglich, dass das erste, zweite, dritte und/oder vierte Motiv so angeordnet wird, dass zwischen den Motiven und der Rotationsachse ein Winkelmaß mit einem Betrag von größer 0° bis 180°, bevorzugt 30° bis 150°, weiter bevorzugt von 45° bis 135°, erhalten wird, bei einer Blickrichtung entlang der Achse. Es ist möglich, dass eine gedachte Verbindungsgerade zwischen dem ersten, zweiten, dritten und/oder vierten Motivs zumindest teilweise durch das Substratvolumen und/oder das Umgebungsvolumen verläuft. Mit anderen Worten, verläuft die gedachte Verbindungsgerade nicht vollständig entlang der Substratoberfläche. Das Substrat kann ausgewählt sein, aus der Gruppe, die aus Tube, Flasche, Trinkgefäß, Dose, Verpackungselement oder Kombinationen davon, besteht.

Im Folgenden wird die Erfindung anhand von mehreren Ausführungsbeispielen unter Zuhilfenahme der beiliegenden Zeichnungen beispielhaft erläutert. Die gezeigten Ausführungsbeispiele sind daher nicht einschränkend zu verstehen.
- Fig. 1: zeigt eine schematische Darstellung eines Inkjet-Druckers.
- Fig. 2a, b, 3a, b: zeigen schematische Darstellungen der relativen Ausrichtung des Druckkopfs zum Substrat.
- Fig. 4a, b: zeigen schematische Darstellungen einer ersten und zweiten Bahn.
- Fig. 5a, b: zeigen schematische Darstellungen einer weiteren ersten und zweiten Bahn, wobei die zweite Bahn eine relative Positionsabweichung zur ersten Bahn aufweist.

In Fig. 1 ist schematisch eine Vorrichtung gezeigt, die zur Durchführung des erfindungsgemäßen Verfahrens zur Kalibrierung der Positionierung eines Inkjet-Druckkopfs 1 geeignet ist, wobei das erfindungsgemäße Verfahren zur Kalibrierung der Positionierung eines Inkjet-Druckkopfs 1 zumindest die folgenden Schritte umfasst:
a) Drucken eines ersten Motivs an zumindest einer ersten Druckposition auf einer ersten Bahn 2 auf ein Substrat 4, insbesondere mit dem Druckkopf 1,
b) Positionieren des Druckkopfs 1 auf einer zweiten Bahn 3,
c) Drucken eines zweiten Motivs an zumindest einer zweiten Druckposition auf das Substrat 4,
d) Optisches Erfassen des ersten Motivs und des zweiten Motivs mittels eines optischen Sensors 6,
e) Bestimmen einer Größe einer relativen Positionsabweichung zwischen dem ersten Motiv und dem zweiten Motiv,
f) Erzeugen eines Steuersignals basierend auf der Größe der relativen Positionsabweichung, wobei das Steuersignal verwendet wird, um die bestimmte relative Positionsabweichung auszugleichen.

Es ist möglich, dass das erfindungsgemäße Verfahren inline während eines Herstellungsverfahrens durchgeführt wird, in dem das erhaltene Produkt ein mit einem Dekordruck bedrucktes Substrat 4 aufweist. Das Herstellungsverfahren umfasst somit ein Verfahren zum Bedrucken des Substrats 4. Es ist möglich, dass die Verfahrensschritte des erfindungsgemäßen Verfahrens vor, während und/oder nach einem Verfahren zum Bedrucken des Substrats 4 jeweils einmalig oder jeweils mehrmals durchgeführt werden. Insbesondere können die Verfahrensschritte des Verfahrens zeitlich an Verfahrensschritte, insbesondere Prozesstakte, des Verfahrens zum Bedrucken des Substrats 4, angepasst werden.

Es ist beispielsweise möglich, die Kalibrierung der Druckkopfposition unmittelbar vor dem Druckverfahren auf dem zu bedruckenden Substrat 4 durchzuführen. Dabei ist es bevorzugt, wenn die zur Kalibrierung der Druckkopfposition dienenden Motive 5 durch die nachfolgende Bedruckung mit einen Dekordruck, überdeckt werden und/oder so in dem aufgebrachten Dekordruck positioniert sind, dass sie optisch unauffällig sind. Hierunter wird insbesondere verstanden, dass die Motive 5, vorzugsweise mit dem unbewaffnetem menschlichen Auge, innerhalb des Dekordrucks nicht wahrnehmbar sind. Der Dekordruck wird bevorzugt jeweils zumindest in einem Teilbereich der ersten und zweiten Bahn 2, 3 aufgedruckt.

Es ist weiterhin möglich, dass die Kalibrierung der Druckkopfposition auf dem zu bedruckenden Substrat 4 an einer Vielzahl von Druckkopfpositionen, die über die zu bedruckende Substratoberfläche verteilt sind, durchgeführt wird.

Es ist möglich, dass die Kalibrierung der Druckkopfpositionen für alle Bahnen durchgeführt wird und anschließend die Schritte des Verfahrens zum Verfahren zum Bedrucken des Substrats durchgeführt werden. Alternativ ist es möglich, dass eine Kalibrierung von zwei Bahnen zueinander mit anschließendem Bedrucken des Substrats mit einem Dekordruck im Bereich der beiden Bahnen durchgeführt wird. Nach dem Bedrucken erfolgt dann eine Kalibrierung einer weiteren Bahn zu einer der bereits bedruckten Bahnen und anschließend wird im Bereich der weiteren Bahn ein Dekordruck im Bereich der weiteren Bahn auf das Substrat 4 gedruckt. Diese Vorgehensweise kann wiederholt werden, bis alle Bahnen zueinander kalibriert wurden.

Es ist weiterhin möglich, dass die Kalibrierung der Druckkopfposition auf dem zu bedruckenden Substrat 4 für unterschiedlich beschaffene Substrate, insbesondere aus unterschiedlichen Materialien und/oder mit unterschiedlichen dreidimensionalen oder 2,5-dimensionalen geformten Geometrien durchgeführt wird.

Es ist weiterhin möglich, dass die Kalibrierung der Druckkopfposition auf dem zu bedruckenden Substrat 4 für weitgehend identische Substrate 4, insbesondere aus weitgehend identischen Materialien und/oder mit weitgehend identischen dreidimensionalen oder 2,5-dimensionalen geformten Geometrien durchgeführt wird.

Es ist weiterhin möglich, dass die Kalibrierung der Druckkopfposition auf dem zu bedruckenden Substrat 4 auf ein und demselben mehrfach, insbesondere an unterschiedlichen Druckkopfpositionen und/oder zu unterschiedlichen Zeitpunkten, beispielsweise vor und/oder nach jeder zu druckenden Prozessfarbe, durchgeführt wird.

Wie in Fig. 1 dargestellt, weist die Vorrichtung den Druckkopf 1, der durch das Verfahren kalibriert wird und der zumindest eine erste und eine zweite Druckkopfposition aufweist. Die Vorrichtung kann weitere nicht dargestellte Druckköpfe aufweisen, die jeweils unabhängig voneinander Druckkopfpositionen aufweisen.

Der Druckkopf 1 weist bevorzugt mehrere Düsen auf, deren Positionen im Druckkopf 1 zueinander unveränderlich sind. Die Positionen der Düsen im Druckkopf 1, und damit die Druckpositionen, werden typischerweise durch eine Düsenplatte vorgegeben. Vorzugsweise entsprechen die Druckpositionen den Positionen der Düsen im Druckkopf 1, insbesondere der Düsenplatte. Somit entsprechen die Positionen der Motive 5 ein oder mehreren Positionen der Düsen in dem Druckkopf 1, insbesondere wobei ein Motiv ein oder mehrere Druckpositionen umfassen kann. Es ist möglich, dass auf der ersten Bahn 2 und auf der zweiten Bahn 3 zum Drucken der Motive 5 dieselben oder unterschiedliche Düse(n), also Druckposition(en), verwendet werden. Es ist möglich, dass eine Bahn ein oder mehrere Druckpositionen des Druckkopfs 1 umfasst. Die Anzahl an Druckpositionen einer Bahn entspricht somit der maximalen Anzahl Düsen im Druckkopf 1 und es ist möglich, dass eine Bahn eine Anzahl an Druckpositionen umfasst, die vollständig oder anteilig der maximalen Anzahl an Druckpositionen entspricht. Ist die Anzahl der Druckpositionen einer Bahn geringer als die maximal mögliche Anzahl, werden für das Verfahren der Kalibrierung der Druckkopfposition insbesondere die Druckpositionen verwendet, die an den Außenrändern der jeweiligen Bahn angeordnet sind.

Beispielsweise ist der Druckkopf 1 nach Fig. 1 ein Inkjet-Druckkopf 1, bevorzugt ein Drop-On-Demand-Druckkopf, weiter ein Piezo-elektrischer Inkjet-Druckkopf und/oder thermoelektrischer Inkjet (BubbleJet)-Druckkopf.

Der Druckkopf 1 ist insbesondere mit einem ersten Antrieb 8 verbunden, der einen ersten Positionsgeber 7 umfasst. Die Vorrichtung ist in Fig. 1 mit einem Linearantrieb dargestellt, der entlang des eingezeichneten Doppelpfeils die Druckkopfposition relativ zum Substrat 4 in die erste Raumrichtung anpassen, insbesondere steuern und/oder regeln kann. In einer bevorzugten Ausführung ist es möglich, dass der Druckkopf 1 drehbar ausgeführt ist, so dass der Winkel des Druckkopfs 1 relativ zur Substratoberfläche und/oder relativ zu der Halterung des Substrats 4 angepasst, insbesondere gesteuert und/oder geregelt, werden kann.

Durch den Druckkopf 1 werden Motive auf ein Substrat 4 gedruckt. Das Substrat 4 kann wie in Fig. 1 dargestellt, auf einer Halterung 11 angeordnet sein. Die Halterung 11 kann beispielsweise eine Klemmeinrichtung, Steckeinrichtung, Achse und/oder Dorn, sein. Das Substrat 4 ist hierbei durch die Halterung 11 mit einem zweiten Antrieb 10 verbunden. Der zweite Antrieb 10 weist einen zweiten Positionsgeber 9 auf. In Fig. 1 ist der zweite Antrieb 10 als ein rotierender Antrieb dargestellt. Hierdurch kann das auf der Halterung 11 angeordnete Substrat 4, dargestellt durch den gekrümmten Pfeil, während des Verfahrens entlang einer Achse rotiert werden. Weiter ist es möglich, dass der zweite Antrieb 10 und/oder die Halterung 11 die Position des Substrats 4 relativ zum Druckkopf 1, insbesondere in der ersten, zweiten und/oder dritten Raumrichtung, und/oder den Winkel des Substrats 4 relativ zum Druckkopf 1 anpasst, insbesondere steuert und/oder regelt, wird.

Die Vorrichtung nach Fig. 1 weist weiter einen optischen Sensor 6 auf, mittels dem die Motive 5, insbesondere das erste, zweite und/oder ein drittes und/oder viertes Motiv, optisch erfasst werden.

Es ist möglich, dass der optische Sensor 6 eine Kamera ist. Vorzugsweise ist der optische Sensor 6 eine RGB-Kamera, eine Graustufen-Kamera und/oder eine Schwarz-Weiß-Kamera.

Vorzugsweise kann die Position des optischen Sensors 6, insbesondere relativ zum Substrat 4, angepasst, insbesondere gesteuert und/oder geregelt, werden. Hierbei wird der Abstand des optischen Sensors 6 zum Substrat 4 konstant gehalten. Beispielsweise kann die Position des optischen Sensors 6 relativ zum Substrat 4 mittels eines nicht in Fig. 1 gezeigten Antriebs umfassend einen Positionsgebers angepasst, insbesondere gesteuert und/oder geregelt, werden. Hierbei kann der optische Sensor 6 einen dritten Antrieb umfassend einen dritten Positionsgeber aufweisen. Alternativ oder zusätzlich kann die Position des optischen Sensors 6 relativ zum Substrat 4 mittels des ersten und/oder zweiten Antriebs 10 angepasst, bevorzugt geregelt und/oder gesteuert, werden.

Die Vorrichtung weist weiter eine Steuereinheit 12 auf. Basierend auf der durch das erfindungsgemäße Verfahren ermittelten Größe der relativen Positionsabweichung zwischen den Motiven 5, insbesondere zwischen dem ersten und zweiten Motiv, kann die Steuereinheit 12 ein Steuersignal erzeugen und/oder verarbeiten und an den ersten und/oder zweiten Antrieb 8, 10 senden. Dies ist Fig. 1 durch die Pfeile zwischen dem optischen Sensor 6 und der Steuereinheit 12 und den Pfeilen zwischen der Steuereinheit 12 und dem ersten und zweiten Antrieb 8, 10 dargestellt. Das Steuersignal kann, wie in Schritt f) des erfindungsgemäßen Verfahrens beschrieben, verwendet werden um die bestimmte relative Positionsabweichung zwischen den Motiven 5 auszugleichen, insbesondere mittels des ersten Antriebs 8 und/oder mittels des zweiten Antriebs 10.

Wie in Fig. 1 gezeigt, wird auf dem Substrat 4 ein Druckbild aufgedruckt, welches zumindest eine erste und eine zweite Bahn 3 umfasst. Die erste Bahn 2 und die zweite Bahn 3 können nebeneinander, aber nicht überlappend angeordnet werden. Alternativ hierzu ist es möglich, dass die erste Bahn 2 und die zweite Bahn 3 derart angeordnet werden, dass sie in einem Überlappungsbereich zumindest teilweise überlappen. Das erste Motiv und das zweite Motiv werden hierbei bevorzugt in dem Überlappungsbereich angeordnet.

Vorzugsweise entsprechen die erste Bahn 2 der ersten Druckkopfposition und die zweite Bahn 3 der zweiten Druckkopfposition. Es ist möglich, dass der Druckkopf 1 ein oder mehrere weitere Bahnen mit entsprechenden Druckkopfpositionen aufweist.

Es ist möglich, dass das Substrat 4 zumindest im Bereich der ersten und/oder zweiten Bahn 2, 3 eine dreidimensional oder 2,5-dimensional geformte Oberfläche aufweist. Mit anderen Worten weist das Substrat 4 zumindest in dem Bereich der ersten und/oder der zweiten Bahn 2, 3 eine Oberfläche auf, sie sich entlang drei Raumrichtungen erstreckt. Die Oberfläche des Substrats 4 kann in dem Bereich der ersten und/oder zweiten Bahn 2, 3 aus flachen oder gekrümmten Flächenstücken zusammengesetzt sein. Im Bereich der ersten und/oder zweiten Bahn 2, 3 kann das Substrat 4 Flächenstücke aufweisen, die in einem Winkel zu der von der ersten Raumrichtung und der zweiten Raumrichtung aufgespannten Ebene angeordnet sein können und optional Flächenstücke, die in der der von der ersten Raumrichtung und der zweiten Raumrichtung aufgespannten Ebene angeordnet sind.

Weiter ist es möglich, dass das Substrat 4 während des Verfahrens entlang einer Rotationsachse rotiert wird und/oder dass der Winkel des Substrats 4 im Bezug zu der von der ersten Raumrichtung und der zweiten Raumrichtung aufgespannten Ebene, insbesondere Düsenplatte, variiert wird. Es ist möglich, dass die erste und zweite Bahn 2, 3 und eine optional weitere Bahn entlang der Rotationsrichtung des Substrats 4 angeordnet wird.

Weiter ist möglich, dass das erste, zweite, dritte und/oder vierte Motiv so angeordnet wird, dass zwischen den Motiven und der Rotationsachse ein Winkelmaß mit einem Betrag von größer 0° bis 180°, bevorzugt 30° bis 150°, weiter bevorzugt von 45° bis 135°, erhalten wird, bei einer Blickrichtung entlang der Achse. Es ist möglich, dass eine gedachte Verbindungsgerade zwischen dem ersten, zweiten, dritten und/oder vierten Motiv zumindest teilweise durch das Substratvolumen und/oder das Umgebungsvolumen verläuft. Mit anderen Worten, verläuft die gedachte Verbindungsgerade nicht vollständig entlang der Substratoberfläche. Das Substrat 4 kann ausgewählt sein, aus der Gruppe, die aus Tube, Flasche, Trinkgefäß, Dose, Verpackungselement oder Kombinationen davon, besteht.

Die zu Fig. 1 beschriebene relative Anpassung des Druckkopfs zum Substrat durch die Anpassung des Winkels des Substrats 4 oder des Halters des Substrats relativ zum Druckkopf 1 ist schematisch jeweils in den Fig. 2a und 2b gezeigt. Fig. 2a und 2b zeigen hierbei ein dreidimensionales Substrat 4 mit einer Rotationsachse, beispielsweise in Form einer Flasche, welches unterhalb eines Druckkopfs 1 angeordnet ist. Der Winkel zwischen der Rotationsachse und der Düsenplatte beträgt in Fig. 2a beispielsweise 19° und in Fig. 2b beispielsweise 12°. Der Bereich des Substrats 4, welcher direkt unterhalb der Düsenplatte des Druckkopfs 1 angeordnet ist, entspricht beispielsweise der ersten Bahn 2 bzw. der zu bedruckenden Substratoberfläche.

In Fig. 2a und Fig. 2b ist die Flächennormale der Düsenplatte, die parallel zur z-Achse verläuft, bevorzugt parallel zu einer Flächennormalen der zu bedruckenden Substratoberfläche, die sich während des Druckvorgangs direkt unterhalb der Düsenplatte befindet. Die Flächennormale der Düsenplatte ist in Fig. 2a und Fig. 2b als Pfeil dargestellt.

Das heißt, dass insbesondere der Teil der Substratoberfläche, der sich während des Druckvorgangs direkt unterhalb der Düsenplatte befindet, bevorzugt weitgehend parallel zu der Oberfläche der Düsenplatte verläuft oder die Flächennormale der Düsenplatte und die Flächennormale des Teils der Substratoberfläche, der sich während des Druckvorgangs direkt unterhalb der Düsenplatte befindet, bevorzugt weitgehend parallel verlaufen. Dies ist in Fig. 4a und 4b durch eine Strichpunktlinie an der Substratoberfläche dargestellt

Insbesondere wenn es sich um dreidimensional oder 2,5-dimensional gekrümmte Substratoberflächen handelt, ist es vorteilhaft, den Abstand entlang der z-Achse zwischen der Düsenplatte und dem Teil der Substratoberfläche, der sich während des Druckvorgangs direkt unterhalb der Düsenplatte befindet, einzustellen, insbesondere der sich über die gesamte Substratoberfläche lokal ändernden Geometrie jeweils lokal anzupassen, damit stets eine möglichst hohe lokale Parallelität von Düsenplatte und Substratoberfläche erreicht wird.

Es ist vorteilhaft, wenn zwischen zueinander benachbarten Bahnen, beispielsweise der ersten Bahn 2 und einer weiteren nicht eingezeichneten Bahn, jeweils die Flächennormale der Düsenplatte und/oder die Flächennormale der Substratoberfläche bei der Justierung der lokalen Parallelität von Düsenplatte und Substratoberfläche möglichst wenig abweichend verstellt werden muss. Dabei ist es bevorzugt, wenn die Flächennormale der Düsenplatte von einer Bahn mit der Flächennormale der Düsenplatte der jeweils benachbarten Bahn um einen Winkel von weniger als 30°, bevorzugt um weniger als 20°, voneinander abweichen und/oder wenn die Flächennormale der Substratoberfläche von einer Bahn mit der Flächennormale der Substratoberfläche der jeweils benachbarten Bahn um einen Winkel von weniger als 30°, bevorzugt um weniger als 20°, voneinander abweichen.

Es ist vorteilhaft, wenn insbesondere alle Düsen der Düsenplatte, insbesondere alle Düsen der Düsenplatte, die der entsprechenden Bahn der zugeordnet sind, einen spezifizierten maximalen Abstand entlang der z-Achse zu dem Teil der Substratoberfläche, der sich während des Druckvorgangs direkt unterhalb der Düsenplatte befindet, aufweisen. In Fig. 2a und Fig. 2b ist der Bereich der Düsen der Düsenplatte, die direkt oberhalb der zu bedruckenden ersten Bahn 2 durch zwei gepunktete Linien dargestellt.

Bevorzugt ist, dass alle Düsen der Düsenplatte, insbesondere alle Düsen der Düsenplatte, die der entsprechenden Bahn der zugeordnet sind, einen maximalen Abstand von 15 mm entlang der z-Achse, weiter bevorzugt einen maximalen Abstand von 10 mm entlang der z-Achse, noch weiter bevorzugt einen maximalen Abstand von 5 mm entlang der z-Achse, zu dem Teil der Substratoberfläche, der sich während des Druckvorgangs direkt unterhalb der Düsenplatte befindet, aufweisen.

Besonders bevorzugt ist es, wenn der Abstand der Düsenplatte entlang der z-Achse zu dem Teil der Substratoberfläche, der sich während des Druckvorgangs direkt unterhalb der Düsenplatte befindet, zwischen benachbarten Bahnen sich um nicht mehr als 10 mm entlang der z-Achse, bevorzugt um nicht mehr als 5 mm entlang der z-Achse unterscheidet.

Bevorzugt ist es, wenn die Düsenplatte und/oder das Substrat 4 und/oder die Halterung 11, bevorzugt translatorisch, entlang der z-Achse beispielsweise mittels des in Fig. 1 schematisch dargestellten zweiten Antrieb 10 verstellt werden. Weiter ist es möglich, dass das Substrat 4 und/oder die Halterung 11 des Substrats 4 wie in Fig. 2a und Fig. 2b gezeigt um einen Winkel relativ zur Düsenplatte verstellt wird.

Die Fig. 3a und Fig. 3b zeigen jeweils eine Alternative zu den Fig. 2a und Fig. 2b in der die Düsenplatte des Druckkopfs 1 relativ zum Substrat 4 und/oder der Halterung 11 des Substrats 4 um einen Winkel von 12° oder 19° verstellt werden. Hierbei ist der Druckkopf 1 drehbar ausgestaltet. Die durch einen Pfeil dargestellte Flächennormale der Düsenplatte ist auch hier bevorzugt parallel zu einer Flächennormalen der zu bedruckenden Substratoberfläche einer ersten Bahn 2, die sich während des Druckvorgangs direkt unterhalb der Düsenplatte befindet.

Zur Verdeutlichung des, beispielsweise nach einer Vorrichtung nach Fig. 1 und dem erfindungsgemäßen Verfahren, auf dem Substrat 4 gedruckten Druckbilds ist in Fig. 4a eine schematische Darstellung der ersten und zweiten Bahn 2, 3 gezeigt. Die Darstellung ist vereinfacht, so dass die Erstreckung des Substrats 4 nur in entlang der ersten und zweiten Raumrichtung sichtbar ist. Wie in Schritt a) und b) beschrieben, sind auf der ersten Bahn 2 ein Motiv 5 als erstes Motiv und auf der zweiten Bahn 3 ein Motiv 5 als zweites Motiv aufgedruckt.

Die in Fig. 4a dargestellten Motive 5, bevorzugt das erste und zweite Motiv, weisen eine spezifische Lagebeziehung zueinander auf und sind voneinander mit einem ersten Abstand c1 beabstandet. Es ist möglich, dass die zweite Bahn 3 und/oder das zweite Motiv und nach Fig. 4a eine relative Positionsabweichung zu der ersten Bahn 2 und/oder dem ersten Motiv aufweist.

Der erste Abstand c1 wird während des erfindungsgemäßen Verfahrens, bevorzugt in Schritt e), ermittelt, um die Größe der relativen Positionsabweichung zu ermitteln. Der erste Abstand c1 entspricht vorzugsweise einem Ist-Wert des Abstands zwischen dem ersten und zweiten Motiv.

Vorzugsweise wird der erste Abstand c1 in zumindest einer Raumrichtung, bevorzugt für die erste und/oder zweite Raumrichtung, bestimmt. Es ist somit möglich, dass der erste Abstand c1 eine Größe in die erste Raumrichtung und eine Größe in die zweite Raumrichtung aufweist.

Es kann sein, dass die relative Positionsabweichung eine erste relative Raumrichtungsabweichung umfasst, die die relative Raumrichtungsabweichung entlang der x-Achse beschreibt und dass die relative Positionsabweichung eine zweite relative Raumrichtungsabweichung umfasst, die die relative Raumrichtungsabweichung entlang der y-Achse beschreibt. Die Größe der relativen Positionsabweichung kann vorzugsweise aus den Größen der relativen Raumrichtungsabweichungen berechnet werden.

In Fig. 4b ist eine schematische Darstellung einer beispielsweise im erfindungsgemäßen Verfahren vorliegenden ersten Bahn 2 gezeigt, auf der zwei Motive 5 aufgedruckt sind, die im Folgenden als drittes und viertes Motiv bezeichnet werden. Das dritte und vierte Motiv weist einen zweiten Abstand c2 in zumindest einer Raumrichtung zueinander auf. Der zweite Abstand c2 entspricht dem Düsenabstand oder einem ganzzahligen Vielfachen des Düsenabstands, insbesondere in der Düsenplatte des Druckkopfs 1. Beispielsweise kann der zweite Abstand c2 eine Größe, die ausgewählt ist aus einem Bereich von 6 Düsen bis 24 Düsen, bevorzugt 12 Düsen bis 18 Düsen, aufweisen.

Bevorzugt wird das dritte Motiv an zumindest einer dritten Druckposition und das vierte Motiv an zumindest einer vierten Druckposition angeordnet. Es ist möglich, dass der zweite Abstand c2 dem Soll-Wert oder einem ganzzahligen Vielfachen des Soll-Werts des ersten Abstands c1 bzw. des Abstands zwischen dem ersten und zweiten Motiv von Fig. 4a entspricht.

In Fig. 4b ist dargestellt, dass die Motive 5, also das erste, zweite, dritte und/oder vierte Motiv, aus ein oder mehreren Referenzelementen gebildet werden kann.

Die ein oder mehreren Referenzelementen sind, wie dargestellt bevorzugt in Form eines Punkts oder Strichs ausgebildet. Ein Referenzelement, beispielsweise in Form eines Strichs, kann eine Haupterstreckung entlang einer Raumrichtung aufweisen, die bevorzugt ausgewählt ist aus einem Bereich von mehr als 0 mm bis 10 mm, bevorzugt 0,01 mm bis 7 mm, weiter bevorzugt 0,05 mm bis 5 mm.

Alternativ ist als Form auch ein Kreuz, Kreis, Ellipse, und/oder Kombinationen davon möglich. Vorzugsweise weisen die ein oder mehreren Referenzelemente dieselbe Form auf.

Es ist möglich, dass das dritte und/oder vierte Motiv, vorzugsweise Referenzelemente des dritten oder vierten Motivs, dem ersten Motiv, insbesondere den Referenzelementen des ersten Motivs, entspricht oder zumindest teilweise von diesem umfasst wird.

Wie in Fig. 4b am Beispiel von zwei Strichen gezeigt, ist es möglich, dass ein Referenzelement der ein oder mehreren Referenzelemente im Vergleich zum einem weiteren Referenzelement der er ein oder mehreren Referenzelemente, um 90° angeordnet wird. Die zwei Striche können zum Bestimmen der Größe von jeweils unterschiedlichen Raumrichtungsabweichungen verwendet werden. Es ist somit möglich, dass der zweite Abstand c2 eine Größe in die erste Raumrichtung und eine Größe in die zweite Raumrichtung aufweist.

In Fig. 5a und 5b sind schematisch eine erste und zweite Bahn 2, 3 mit jeweils einem Motiv 5 gezeigt, die eine relative Positionsabweichung zueinander aufweisen. Der erste Abstand c1 entspricht somit jeweils nicht dem zweiten Abstand c2. Die relative Positionsabweichung wird hier mit Li bezeichnet. Das vor dem der relativen Positionsabweichung stehende Plus in Fig. 5a oder Minus in Fig. 5b soll hierbei das Vorzeichen der relativen Positionsabweichung darstellen. Die Positionsabweichung nach Fig. 5a und 5b weist eine Raumrichtungsabweichung in die erste Raumrichtung auf. In Fig. 5a und 5b zwar nicht dargestellt, aber möglich, ist es, dass eine zweite Raumrichtungsabweichung in die zweite Raumrichtung vorliegt.

Zur Bestimmung der Größe der relativen Positionsabweichung, bevorzugt Raumrichtungsabweichung, werden die Motive 5 optisch erfasst. Dies erfolgt in Schritt d) des erfindungsgemäßen Verfahrens. Es ist möglich, dass hierbei ein Bild eines Bereichs in dem die Motive 5 angeordnet sind aufgenommen wird, welches in Schritt e) des erfindungsgemäßen Verfahren bereitgestellt werden kann. Es ist möglich, dass das Bild als Foto zumindest zwischengespeichert und ausgewertet wird. Alternativ oder zusätzlich ist es möglich, dass die optische Erfassung kontinuierlich an einer Filmaufzeichnung erfolgt.

Vorzugsweis werden im Bild zum Erfassen der relativen Positionsabweichung, Teilbereiche definiert, wobei jedem Teilbereich jeweils ein Motiv 5, bevorzugt jeweils ein Referenzelement, zugeordnet wird. Die Teilbereiche weisen bevorzugt die Form eines Rechtecks auf.

Um die Genauigkeit der Bestimmung des relativen Positionsabweichung weiter zu erhöhen ist es möglich, die mittels des optischen Sensors 6 optisch erfassten Motive 5, insbesondere Foto und/oder Filmaufzeichnung der Motive 5, mit zumindest einem Filter zu bearbeiten. Vorzugsweise wird der zumindest eine Filter jeweils auf einen Teilbereich angewendet.

Beispielsweise kann zumindest ein Farbfilter und/oder zumindest ein Bild-Filter verwendet werden. Es kann zumindest ein Farb-Filter verwendet werden, der aus der Gruppe ausgewählt wird, die aus Umwandlung des Bildes in ein Graustufen-Bild, Extraktion eines einzelnen Farbkanals, und/oder Kombinationen davon, besteht.

Beispielsweise kann der extrahierte Farbkanal der rote, grüne oder blaue Farbkanal sein, wenn das Bild im RGB-Format vorliegt. Alternativ kann der extrahierte Farbkanal der Farbkanal für Cyan, Magenta oder Gelb oder Schwarz sein, wenn das Bild im CMYK-Format vorliegt.

Es kann zumindest ein Bild-Filter verwendet werden, der ausgewählt wird aus der Gruppe, die aus Hervorheben von Kanten, Verwischen von Kanten, Umwandlung des Bildes in ein Graustufen-Bild mit nachfolgender Umwandlung in ein binäres Bild in Abhängigkeit eines vorgegebenen Grenzwertes, Umwandlung in ein Graustufenbild mit nachfolgender Normierung der Graustufen zwischen weiß und schwarz, Rauschunterdrückung, und/oder Kombinationen davon, besteht.

Es ist möglich, dass die Größe der relativen Positionsabweichung aus der Differenz zwischen ersten Abstand c1 und dem zweiten Abstand c2, insbesondere jeweils für die erste und/oder zweite Raumrichtung, ermittelt wird.

Wie weiter oben erläutert, kann die Größe der relativen Positionsabweichung oder relativen Raumrichtungsabweichungen durch die Gleichungen (1) bis (3) bestimmt werden.

Wie in Fig. 5a gezeigt, ergibt sich bei einem zu großen ersten Abstand c1 zwischen dem ersten und zweiten Motiv, und somit zwischen der ersten und zweiten Bahn 2, 3, eine Größe der relativen Positionsabweichung, bevorzugt Raumrichtungsabweichung, mit einem positiven Vorzeichen.

Ist wiederum, wie in Fig. 5b dargestellt, der erste Abstand c1 zwischen dem ersten und zweiten Motiv, also der Abstand zwischen der ersten und zweiten Bahn 2, 3, zu klein, weist die Größe der relativen Positionsabweichung, bevorzugt Raumrichtungsabweichung, einen negativen Wert auf.

Das Bestimmen des zweiten Abstands c2 zwischen dem dritten und vierten Motiv und des ersten Abstands c1 zwischen dem ersten und zweiten Motiv kann zumindest teilweise analog zueinander durchgeführt werden.

Insbesondere werden der erste Abstand c1, der zweite Abstand c2, die relative Positionsabweichung und/oder die relative Raumrichtungsabweichungen als eine Anzahl an Pixeln ermittelt. Durch den konstanten Abstand des optischen Sensors 6 zur Substratoberfläche und der bekannten Auflösung des optischen Sensors 6 kann aus dem zweiten Abstand c2 des dritten und vierten Motivs ein Umrechnungsfaktor für die Anzahl an Pixeln in ein metrisches System erstellt und angewendet werden. Hierdurch kann dann ein Steuersignal erzeugt werden.

Zur Bestimmung der Größe der relativen Positionsabweichung, bevorzugt zumindest einer relativen Raumrichtungsabweichung, ist es möglich, dass das erfindungsgemäße Verfahren, insbesondere Schritt e), die folgenden Teilschritte umfasst:
- Bereitstellen eines Bildes der optisch erfassten Motive 5, insbesondere des ersten, zweiten, dritten und/oder vierten Motivs,
- Aufsummieren der Farbwerte und/oder Grauwerte der Pixel, die in dem Bild jeweils in einer Pixelzeile vorliegen, wobei die Pixelzeile entlang der ein oder mehreren Haupterstreckungen des jeweiligen Motivs 5, verläuft,
- Erstellen jeweils eines Histogramms über die Pixelzeilen auf Basis der aufsummierten Farbwerte und/oder Grauwerte und/oder vorzugsweise Helligkeitswerte,
- Ermitteln jeweils des Extremwerts, bevorzugt Maximum oder Minimum, der Histogramme,
- Ermitteln des geringsten Abstands zwischen den Extremwerten der Histogramme der optisch erfassten Motive 5, insbesondere zwischen dem ersten und zweiten Motiv und/oder zwischen dem dritten und vierten Motiv.

Bei dem Erstellen des Histogramms werden insbesondere nicht-binäre Bilder, weiter bevorzugt Graustufenbilder, der optisch erfassten Motive 5 bereitgestellt. Es ist möglich, dass die Summe der aufsummierten Farbwerte und/oder Grauwerte jeder Pixelzeile durch die Anzahl der Pixel dividiert wird. Die Histogramme können alternativ oder zusätzlich auf den Helligkeitswerten der Pixelzeilen erstellt werden.

Das Histogramm wird bevorzugt entlang der Haupterstreckung der Motive 5 und/oder den von ihnen umfassten Referenzelementen erstellt. Besonders bevorzugt liegt das Motiv 5, bevorzugt Referenzelements, in Form eines Strichs vor. Die Haupterstreckung der Motive 5 oder Referenzelemente liegt vorzugsweise in Richtung der ersten Raumrichtung oder der zweiten Raumrichtung vor. Es ist auch möglich, dass ein Motiv 5 und/oder Referenzelement zwei oder mehrere Haupterstreckungen, beispielsweise in Form eines Kreuzes, aufweist.

Der ermittelte geringste Abstand zwischen den Extremwerten entspricht dem ersten Abstand c1 zwischen dem ersten und zweiten Motiv und/oder dem zweiten Abstand c2 zwischen dem dritten und vierten Motiv.

Vorzugweise werden bei der Bestimmung der Größe der relativen Positionsabweichung mittels Histogramms, Motive 5 verwendet, die zumindest zwei Referenzelemente aufweisen, wobei bevorzugt die Größe der ersten und zweiten relativen Raumrichtungsabweichung, jeweils mittels unterschiedlichen Referenzelementen ermittelt werden.

Alternativ oder zusätzlich ist es möglich, dass das erfindungsgemäße Verfahren, insbesondere Schritt e), die folgenden Teilschritte umfasst:
- Ermitteln der geometrischen Schwerpunkte der optisch erfassten Motive 5, insbesondere des ersten und zweiten Motivs und/oder des dritten und vierten Motivs bevorzugt jeweils zumindest eines umfassten Referenzelements,
- Ermitteln des geringsten Abstands der geometrischen Schwerpunkte der optisch erfassten Motive 5, insbesondere zwischen dem ersten und zweiten Motiv und/oder zwischen dem dritten und vierten Motiv, bevorzugt jeweils zumindest eines umfassten Referenzelements.

Vorzugsweise liegt bei der Ermittlung des geometrischen Schwerpunkts das optisch erfasste Motiv 5, bevorzugt erste, zweite, dritte und/oder vierte Motiv, als ein binäres Bild vor.

Das in Schritt e) bereitgestellte Bild weist bevorzugt einen in Schritt d) definierten Teilbereich auf. kann einen solchen Teilbereich des optisch erfassten Bereichs des optischen Sensors 6 umfassen.

Vorzugweise liegt das Motiv 5, bevorzugt das Referenzelement, hierbei in einer Form vor, die eine Drehsymmetrie aufweist. Beispielsweise liegt das Motiv, bevorzugt das Referenzelement, in Form eines Punktes, eines Kreuzes und/oder eines Kreises vor.

Basierend auf der Größe der bestimmten relativen Positionsabweichung, bevorzugt relativen Raumrichtungsabweichung, wird in Schritt f) das Steuersignal erzeugt, das verwendet wird, um die bestimmte relative Positionsabweichung, bevorzugt relative Raumrichtungsabweichung, auszugleichen. Es ist möglich, dass das Steuersignal aus einem ersten und/oder einem zweiten Teilsteuersignal, insbesondere in erster und/oder zweiter Raumrichtung, zusammengesetzt wird. Insbesondere wird aus der Größe der ersten relativen Raumrichtungsabweichung ein erstes Teilsteuersignal und/oder aus der Größe der zweiten relativen Raumrichtungsabweichung ein zweites Teilsteuersignal erzeugt. Es kann sein, dass das Steuersignal das erste Teilsteuersignal umfasst, um die Größe der relativen Raumrichtungsabweichung entlang der ersten Raumrichtung auszugleichen und das zweites Teilsteuersignal, um die Größe der relativen Raumrichtungsabweichung entlang der zweiten Raumrichtung auszugleichen.

Selbstverständlich können die aufgeführten Ausführungsvarianten beliebig miteinander kombiniert werden und stellen keine Limitierung dar.

### Bezugszeichenliste

- 1: Druckkopf
- 2: erste Bahn
- 3: zweite Bahn
- 4: Substrat
- 5: Motiv
- 6: optischer Sensor
- 7: erster Positionsgeber
- 8: erster Antrieb
- 9: zweiter Positionsgeber
- 10: zweiter Antrieb
- 11: Halterung
- 12: Steuereinheit

## Patentansprüche

1. Verfahren zur Kalibrierung der Positionierung eines Inkjet-Druckkopfs (1) **dadurch gekennzeichnet,**
**dass** das Verfahren die folgenden Schritte umfasst:
a) Drucken eines ersten Motivs an zumindest einer ersten Druckposition auf einer ersten Bahn (2) auf ein Substrat (4),
b) Positionieren des Druckkopfs (1) auf einer zweiten Bahn,
c) Drucken eines zweiten Motivs an zumindest einer zweiten Druckposition auf das Substrat (4),
d) Optisches Erfassen des ersten Motivs und des zweiten Motivs mittels eines optischen Sensors (6),
e) Bestimmen einer Größe einer relativen Positionsabweichung zwischen dem ersten Motiv und dem zweiten Motiv,
f) Erzeugen eines Steuersignals basierend auf der Größe der relativen Positionsabweichung, wobei das Steuersignal verwendet wird, um die bestimmte relative Positionsabweichung auszugleichen.

2. Verfahren nach Anspruch 1
**dadurch gekennzeichnet,**
**dass** zwischen dem ersten Motiv und dem zweiten Motiv ein erster Abstand c1 in zumindest einer Raumrichtung bestimmt wird, insbesondere wobei der erste Abstand c1 dem Ist-Wert des Abstands zwischen dem ersten und zweiten Motiv entspricht,
und/oder
**dass** zum Bestimmen der relativen Positionsabweichung ein zweiter Abstand c2 ermittelt wird, der einem Soll-Wert des Abstands oder einem ganzzahligen Vielfachen des Soll-Werts des Abstands zwischen dem ersten und zweiten Motiv entspricht.

3. Verfahren nach einem der vorstehenden Ansprüche
**dadurch gekennzeichnet,**
**dass** auf der ersten Bahn (2) auf dem Substrat (4) ein drittes Motiv an zumindest einer dritten Druckposition und viertes Motiv an zumindest einer vierten Druckposition gedruckt wird, wobei das dritte und vierte Motiv mittels des optischen Sensors (6) optisch erfasst wird und ein zweiter Abstand c2 zwischen dem dritten und vierten Motiv zumindest in einer Raumrichtung bestimmt wird,
insbesondere wobei das dritte und/oder vierte Motiv dem ersten Motiv entspricht oder vom ersten Motiv zumindest teilweise umfasst wird, und/oder
**dass** die Größe der relativen Positionsabweichung aus der Differenz zwischen dem ersten Abstand c1 und dem zweiten Abstand c2 ermittelt wird.

4. Verfahren nach einem der vorstehenden Ansprüche
**dadurch gekennzeichnet,**
**dass** das erste, zweite, dritte und/oder vierte Motiv aus ein oder mehreren Referenzelementen gebildet wird, die bevorzugt aus der Gruppe ausgewählt sind, die aus Punkt, Strich, Kreuz, Kreis, Ellipse oder Kombinationen davon, besteht,
insbesondere wobei die ein oder mehreren Referenzelemente dieselbe Form aufweisen.

5. Verfahren nach einem der vorstehenden Ansprüche
**dadurch gekennzeichnet,**
**dass** die relative Positionsabweichung aus einer ersten und/oder einer zweiten relativen Raumrichtungsabweichung zusammengesetzt wird.

6. Verfahren nach einem der vorstehenden Ansprüche
**dadurch gekennzeichnet,**
**dass** die Größe der ersten und/oder der zweiten relativen Raumrichtungsabweichung aus einem der ein oder mehreren Referenzelementen bestimmt wird.

7. Verfahren nach Anspruch 6
**dadurch gekennzeichnet,**
**dass** die Größe der ersten und zweiten relativen Raumrichtungsabweichung aus demselben Referenzelement der ein oder mehreren Referenzelemente bestimmt wird,
oder
**dass** die Größe der ersten und zweiten relativen Raumrichtungsabweichung aus jeweils unterschiedlichen Referenzelementen der ein oder mehreren Referenzelementen bestimmt wird,
und/oder
**dass** das Referenzelement der ein oder mehreren Referenzelemente, das zum Bestimmen der Größe der ersten Raumrichtungsabweichung verwendet wird, im Vergleich zum Referenzelement der ein oder mehreren Referenzelemente, das zum Bestimmen der Größe der zweiten Raumrichtungsabweichung verwendet wird, um 90° gedreht ist.

8. Verfahren nach einem der vorstehenden Ansprüche
**dadurch gekennzeichnet,**
**dass** das Steuersignal aus einem ersten und/oder einem zweiten Teilsteuersignal zusammengesetzt wird,
und/oder
**dass** aus der Größe der ersten relativen Raumrichtungsabweichung das Teilsteuersignal für die erste Raumrichtung und/oder aus der Größe der zweiten Raumrichtungsabweichung das Teilsteuersignal für die zweite Raumrichtungsabweichung erzeugt wird.

9. Verfahren nach einem der vorstehenden Ansprüche
**dadurch gekennzeichnet,**
**dass** die Positionen der Motive (5), insbesondere die von den Motiven umfassten Referenzelemente, den Positionen von Düsen in dem Druckkopf (1) entsprechen,
und/oder
**dass** der optische Sensor (6) eine Kamera ist,
und/oder
**dass** die Position des optischen Sensors (6) gesteuert wird, wobei ein Abstand des optischen Sensors (6) zum Substrat (4) konstant gehalten wird.

10. Verfahren nach einem der vorstehenden Ansprüche
**dadurch gekennzeichnet,**
**dass** die erste Bahn (2) und die zweite Bahn (3) nicht überlappend angeordnet werden,
oder
**dass** die erste Bahn (2) und die zweite Bahn (3) in einem Überlappungsbereich zumindest teilweise überlappen, insbesondere wobei das erste und zweite Motiv in dem Überlappungsbereich angeordnet werden.

11. Verfahren nach einem der vorstehenden Ansprüche
**dadurch gekennzeichnet,**
**dass** die Verfahrensschritte umgehend vor, während und/oder umgehend nach einem Verfahren zum Bedrucken des Substrats (4) jeweils einmalig oder jeweils mehrmals durchgeführt werden,
insbesondere wobei die Verfahrensschritte des Verfahrens zeitlich an Verfahrensschritte, insbesondere an Prozesstakte, des Verfahrens zum Bedrucken des Substrats (4), angepasst werden.

12. Verfahren nach einem der vorstehenden Ansprüche
**dadurch gekennzeichnet,**
**dass** zum Erfassen der relativen Positionsabweichung Teilbereiche definiert werden, wobei jedem Teilbereich jeweils ein Motiv (5), bevorzugt jeweils ein Referenzelement, zugeordnet wird,
und/oder
**dass** der erste Abstand c1 und/oder der zweite Abstand c2 als eine Anzahl an Pixeln ermittelt wird, wobei die Anzahl an Pixeln mittels der Auflösung des optischen Sensors (6), insbesondere in ein metrisches System, umgerechnet wird.

13. Verfahren nach einem der vorstehenden Ansprüche
**dadurch gekennzeichnet,**
**dass** das Verfahren die folgenden Teilschritte umfasst:
- Bereitstellen eines Bildes der optisch erfassten Motive (5), insbesondere des ersten, zweiten, dritten und/oder vierten Motivs,
- Aufsummieren der Farbwerte und/oder Grauwerte der Pixel, die in dem Bild jeweils in einer Pixelzeile vorliegen, wobei die Pixelzeile entlang ein oder mehreren Haupterstreckungen des jeweiligen Motivs (5), verläuft,
- Erstellen jeweils eines Histogramms über die Pixelzeilen auf Basis der aufsummierten Farbwerte und/oder Grauwerte,
- Ermitteln jeweils der Extremwerte, bevorzugt Maxima oder Minima, der Histogramme,
- Ermitteln des geringsten Abstands zwischen den Extremwerten der Histogramme der optisch erfassten Motive (5), insbesondere zwischen dem ersten und zweiten Motiv und/oder zwischen dem dritten und vierten Motiv,
und/oder
**dass** das Verfahren die folgenden Teilschritte umfasst:
- Bereitstellen eines Bildes der optisch erfassten Motive (5), insbesondere des ersten, zweiten, dritten und/oder vierten Motivs,
- Ermitteln der geometrischen Schwerpunkte der optisch erfassten Motive (5),
- Ermitteln des geringsten Abstands der geometrischen Schwerpunkte der optisch erfassten Motive (5), insbesondere zwischen dem ersten und zweiten Motiv und/oder zwischen dem dritten und vierten Motiv.

14. Verfahren nach einem der vorstehenden Ansprüche
**dadurch gekennzeichnet,**
**dass** basierend auf der Größe der relativen Positionsabweichung zwischen dem ersten und zweiten Motiv, eine Steuereinheit (12) das Steuersignal erzeugt und/oder verarbeitet wird,
und die Druckkopfposition relativ zum Substrat (4) mittels eines ersten Antriebs (8) umfassend einen ersten Positionsgebers (7)
und/oder die Position des Substrats (4) zum Druckkopf (1) mittels eines zweiten Antriebs (10) umfassend einen zweiten Positionsgeber (8) angepasst wird,
und wobei mittels des ersten Antriebs (8) die Druckkopfposition und des zweiten Antriebs (10) die Position des Substrats (4) angepasst wird, insbesondere wobei der erste Antrieb (8) einen Linearantrieb und/oder der zweite Antrieb (10) einen Rotationsantrieb aufweist.

15. Verfahren nach einem der vorstehenden Ansprüche
**dadurch gekennzeichnet,**
**dass** das Substrat (4) zumindest im Bereich der ersten und/oder zweiten Bahn (2, 3) eine dreidimensional oder oder 2,5-dimensional geformte Oberfläche aufweist,
und/oder
**dass** das Substrat (4) während des Verfahrens entlang einer Achse rotiert wird.
